# EUROPÄISCHE PATENTSCHRIFT

(11) **EP 0 490 073 B1**
(45) Veröffentlichungstag und Bekanntmachung des Hinweises auf die Patenterteilung: **31.05.1995**
(21) Anmeldenummer: 91118458.8
(22) Anmeldetag: 30.10.1991
(51) Int. Cl.: E04B 1/70, F26B 21/00

(54) **Vorrichtung zum Entfeuchten von unter einer Deckschicht liegenden Dämmschichten oder Hohlräumen**
Device for the dehumidification of covered insulation or cavities
Dispositif de déshumidification pour couches ou cavités recouvertes d'isolation

(30) Priorität: 14.12.1990 DE 4039914
(43) Veröffentlichungstag der Anmeldung: 17.06.1992
(73) Patentinhaber: DÖLCO-Exquisit, Inh. Alfred Dörle, D-79112 Freiburg (DE)
(72) Erfinder: Dörle, Alfred, W-7800 Freiburg-Opfingen (DE)
(74) Vertreter: Schmitt, Hans, Dipl.-Ing.

(56) Entgegenhaltungen:
- DE-A- 3 815 161
- DE-U- 8 601 005
- US-A- 4 044 474

## Beschreibung

Die Erfindung betrifft eine Vorrichtung zum Entfeuchten gem. dem Oberbegriff des Patentanspruches 1.

Eine derartige Vorrichtung, bei welcher in demselben gemeinsamen schallgedämmten Gehäuse sowohl ein trockene Luft unter den Estrich drückendes Gebläse als auch ein die feuchte Luft wieder absaugendes Gebläse befestigt sind, ist aus der DE-A-38 15 161 bekannt. Die mit der Feuchtigkeit angereicherte Luft wird von dem Sauggebläse zu einem Trockner gedrückt, der sich jedoch außerhalb dieses gemeisamen Gehäuses befindet. Diese Vorrichtung soll leicht zu transportieren sein, um sie unmittelbar in Wohnungen im Tag- und Nachtbetrieb einsetzen zu können.

Eine vergleichbare Vorrichtung ist aus DE-U-86 01 005 bekannt. Diese zeigt eine Vorrichtung zum Trocknen von Estrich nach Wasserschäden, wobei in einem Trocknergehäuse ein von einem Einlaß zu einem Auslaß führender Luftkanal vorgesehen ist, der zumindest zwei Wärmetauscher enthält. An dem Auslaß des Luftkanales ist ein Radialgebläse montiert und gegebenenfalls kann zusätzlich noch ein weiteres Gebläse zu Erzeugung eines geringen Druckes vorgesehen sein. Diese Gebläse müssen dabei auch das Ansaugen bewirken.

Beide Vorrichtungen sind deshalb nur zum Entfeuchten von vergleichsweise kleineren auszutrocknenden Objekten geeignet.

Bei der Vorrichtung gern. DE-A-38 15 161 wird zwar durch die Unterbringung beider Gebläse in demselben Gehäuse der Transport erleichtert, jedoch ist durch den Anschluß eines zusätzlichen Lufttrockners an das Sauggebläse sowie der mit dem Estrich verbundenen Schläuche an die Anschlußstutzen der Gebläse mit dem Aufbau dieser Vorrichtung ein Arbeitsaufwand verbunden und innerhalb der Räume, in denen die Vorrichtung aufgebaut wird, auch ein entsprechender Platzbedarf erforderlich.

Bei der Lösung gern. DE-U-86 01 005 kann nur eine vergleichsweise geringe Trocknungsleistung erzielt werden, weil die feuchte Luft nicht aus der zu trocknenden Dämmschicht oder dem zu trocknenden Hohlraum abgesaugt wird, denn ein Verdichter zum Absaugen der feuchten Luft aus der Dämmschicht oder dem Hohlraum fehlt bei dieser Vorrichtung.

Es besteht deshalb die Aufgabe, eine Vorrichtung der gattungsgemäßen Art zu schaffen, mit der wahlweise sowohl großflächige als auch bloß kleine Objekte zu entfeuchten sind, und bei der nur ein geringer Aufwand zum Transport und Aufbau erforderlich ist.

Diese Aufgabe wird bei einer Vorrichtung gem. dem Oberbegriff des Patentanspruches 1 mit den Merkmalen und Maßnahmen des kennzeichnenden Teiles des Patentanspruches 1 gelöst.

Durch die Verwendung mehrerer Druck- und Saugförderer hat die erfindungsgemäße Vorrichtung eine ausreichende Leistung, um auch großflächige Objekte sanieren zu können. Durch Zu- und Abschalten einzelner Verdichter kann das zirkulierende Luft-Volumen an die Größe des zu entfeuchtenden Objektes angepaßt werden, so daß auch bloß kleine Objekte mit der erfindungsgemäßen Vorrichtung entfeuchtet werden können. Dabei sind die Druckförderer, die Saugförderer und auch die Luft-Trockner auf dem gemeinsamen transportablen Gestell bzw. in dem gemeinsamen Gehäuse untergebracht und müssen lediglich über Druck- und Saugleitungen mit der mittels Trockenluft zu entfeuchtenden Dämmschicht oder dergleichen verbunden werden.

Da die Druckförderer, die Saugförderer und die Luft-Trockner in dem gemeinsamen Gehäuse angeordnet sind, wird der Aufwand zum Transport oder Aufbau der aus verschiedenen Aggregaten bestehenden erfindungsgemäßen Vorrichtung auf ein tragbares Maß reduziert. Durch die Parallelschaltung der Druckförderer und der Saugförderer bleibt der von der Vorrichtung erzeugte Druck im Vergleich zu einer Serienschaltung etwa gleich, ohne daß sich die Brandgefahr oder der Verschleiß ihrer Geräte oder Aggregate wesentlich erhöht.

Da auch ein vergleichsweise hoher Druck mit Hilfe der erfindungsgemäßen Vorrichtung erzeugt werden kann, kann die Trockenluft und die mit Feuchtigkeit angereicherte Luft über verhältnismäßig lange Luftschläuche von und zur Vorrichtung transportiert werden. Dies hat den Vorteil, daß die Vorrichtung außerhalb des zu sanierenden Gebäudes aufgestellt und lediglich die Luftschläuche in das Gebäudeinnere geführt werden müssen. Somit können die Räume praktisch ohne Geräusch- und Wärmebeeinträchtigung und ohne Platzverbrauch für die Trocknungsgeräte praktisch ungehindert weiterbenutzt werden.

Durch das Abteilen der Druckförderer, der Saugförderer und der Luft-Trockner in voneinander abgeteilten Gehäuse-Kammern können die Gewichtskräfte innerhalb des Gehäuses bestmöglich verteilt und dennoch ein hoher Luftdurchsatz erzielt werden. Außerdem ist es auf einfache Weise möglich, durch die Abteilung der Aggregate die Verbindung beispielsweise zwischen den Luft-Trocknern und den Druckförderern von der Umgebung hermetisch abzutrennen.

Dabei ist es zweckmäßig, wenn ein Stromerzeuger auf oder in dem gemeinsamen Gestell oder Gehäuse zur Stromversorgung der Verdichter und ggf. auch der Luft-Trockner vorgesehen ist. So kann der Standort der erfindungsgemäßen Vorrichtung außerhalb des zu sanierenden Gebäudes ohne Rücksicht auf eine externe Stromquelle gewählt werden.

Vorteilhaft ist es, wenn die Druckförderer, die Saugförderer, die Luft-Trockner und ggf. der Stromerzeuger in einem gemeinsamen, schallgedämmten transportablen Gehäuse untergebracht sind und der Stromerzeuger in einer abgeteilten Gehäuse-Kammer angeordnet ist. Dadurch wird die Verteilung der Gewichtskräfte des transportablen Gehäuses begünstigt.

Um die Wartungsfreundlichkeit der erfindungsgemäßen Vorrichtung zu begünstigen, ist es zweckmäßig, wenn die einzelnen Gehäuse-Kammern an der Gehäuseaußenseite angeordnete Zugangsöffnungen aufweisen.

Um einerseits die zum Entfeuchten benötigte Luft aus der Atmosphäre ansaugen und andererseits auch wieder die mit Feuchtigkeit angereicherte Luft in die Atmosphäre abgeben zu können, ist es zweckmäßig, wenn die Kammer der Luft-Trockner und die Kammer der Saugförderer jeweils zumindest eine nach außen führende Luftöffnung aufweisen.

Das Aufstellung und die einfache Bedienbarkeit der erfindungsgemäßen Vorrichtung wird begünstigt, wenn die Luftausgänge der Druckförderer und die Lufteingänge der Saugförderer über vorzugsweise aufwickelbare Luftschläuche mit der zu entfeuchtenden Dämmschicht oder dem Hohlraum verbindbar sind, und wenn zweckmäßigerweise die Wickeltrommeln dieser Schläuche ebenfalls im oder an dem Gehäuse gelagert sind.

Um den Luftdurchsatz in den Druckförderern und in den Saugförderern gut aneinander angleichen zu können und um einen Überdruck in der Trittschalldämmung eines Fußbodens oder dergleichen zu vermeiden, ist es zweckmäßig, wenn die einzelnen Verdichter der Vorrichtung etwa dasselbe Luftfördervolumen pro Zeiteinheit leisten. Dabei ist es vorteilhaft, wenn eine Steuerung zumindest für die Verdichter vorgesehen ist, die bei einer gewünschten Anzahl in Betrieb zu nehmender Druckförderer oder Saugförderer die gleiche Anzahl von Saug- oder Druckförderern einschaltet.

Eine besonders vorteilhafte Ausführung gemäß der Erfindung von eigenständiger Bedeutung sieht vor, daß das Vorrichtungs-Gehäuse als Straßenfahrzeug, insbesondere als Anhänger ausgebildet ist, so daß es sehr leicht und schnell auch dann zu einem zu sanierenden Gebäude gebracht werden kann, wenn es für die Sanierung sehr großer Flächen mit entsprechend starken oder zahlreichen Maschinen bestückt ist.

Nachstehend ist die Erfindung mit ihren ihr als wesentlich zugehörenden Einzelheiten anhand der Zeichnungen in einem Ausführungsbeispiel noch näher beschrieben. Es zeigt in zum Teil schematisierter Darstellung:
- Fig. 1: in einem Querschnitt eine Vorrichtung zum Entfeuchten von unter einer Deckschicht liegenden Dämmschichten oder Hohlräumen, wobei die Verdichter sowie die Luft-Trockner und der Stromerzeuger dieser Vorrichtung in einem gemeinsamen transportablen Gehäuse vorgesehen sind,
- Fig. 2: die Vorrichtung aus Fig. 1 mit den ihr zugehörigen Aggregaten in einer perspektivischen Seitendarstellung und
- Fig. 3: die vor einem teilweise zu sanierenden Gebäude aufgestellte Vorrichtung aus Fig. 1 und 2 während des Betriebes.

In Fig. 1 ist eine Vorrichtung 1 in ihrem Querschnitt dargestellt, die zum Entfeuchten von unter einer Deckschicht liegenden Dämmschichten oder von Hohlräumen dient, wie sie beispielsweise bei Böden, Wänden, Decken oder dergleichen Gebäudeteilen vorkommen. Die Vorrichtung 1 weist sechs Verdichter auf, von denen drei als Druckförderer 2 zum Einleiten trockner Luft in die Dämmschicht oder den Hohlraum und drei weitere als Saugförderer 3 zum Absaugen der feuchten Luft aus der Dämmschicht vorgesehen sind. Auf der Ansaugseite der Druckförderer 2 sind in Richtung ihres Luftstromes drei Luft-Trockner 4 vorgeschaltet, mit deren Hilfe die zum Entfeuchten benötigte und aus der Atmosphäre entnommene Luft vor dem Eindrücken in die Dämmschicht oder den Hohlraum getrocknet wird.

Die Druckförderer 2, die Saugförderer 3 und die Luft-Trockner 4 sind in ihrem Luftstrom jeweils parallel geschaltet. Die Druckförderer 2, die Saugförderer 3 und die Luft-Trockner 4 sind gegeneinander abgeteilt in einem gemeinsamen transportablen Gehäuse 5 befestigt, in dem zur Stromversorgung der Verdichter 2 und 3 auch ein Stromerzeuger 6 vorgesehen ist. Die einzelnen Aggregat-Gruppen sind jeweils in voneinander abgeteilten Gehäusekammern K1 bis K4 untergebracht. Durch die Abteilung dieser Kammern K1 bis K4 voneinander ist es auf einfache Weise möglich, auch die Verbindung etwa zwischen den Luft-Trocknern 4 und den Druckförderern 2 von der Umgebung hermetisch abzutrennen: Während die Kammer K3 der Luft-Trockner 4, ebenso wie die Kammer K4 der Saugförderer 3, eine nach außen führende Luftöffnung 7 aufweist, über die die zum Entfeuchten benötigte Luft aus der Atmosphäre abgesaugt werden kann, sind die Luft-Trockner 4 mit ihrem Ausgangsstutzen 8 hermetisch dicht mit der Kammer K2 verbunden, in der sich die Druckförderer 2 befinden.
Während des Betriebes der Vorrichtung 1 saugen die Druckförderer 2 in der Kammer K2 über die Ausgangsstutzen 8 der Luft-Trockner 4 die benötigte Luftmenge aus der Atmosphäre an, die über die Luftöffnung 7 der Kammer K3 in das Gehäuse 5 eindringen kann. Dabei sind die Ausgänge 9 der Druckförderer 2 über eine gemeinsame und hier das Gehäuse 5 durchziehende Druckluftleitung 10 miteinander verbunden, die zu einem in der Kammer K5 zugänglichen Druckluft-Anschlußstutzen 11 führt. Von dort wird die von den Druckförderern 2 angesaugte Trockenluft über Luftschläuche 12 in das zu entfeuchtende Dämmaterial eingedrückt.

Da die Lufteingänge der Druckförderer 2 nicht unmittelbar mit den Ausgangsstutzen 8 der Luft-Trockner 4 verbunden sind, sondern die benötigte Luftmenge über ihre hermetisch dichte Kammer K2 ansaugen, können beliebig einzelne Geräte der Druckförderer 2 mit einzelnen der Luft-Trockner 4 betrieben werden.

Mittels der Druckförderer 2 wird die Trockenluft in die Dämmschicht, die sich regelmäßig unter einem Estrich oder dergleichen Deckschicht befindet, über randseitig an der Deckschicht meist vorhandene Dehnfugen oder über auch extra in die Deckschicht eingebrachte Bohrungen eingedrückt. Um den zu sanierenden Raum und die darin befindlichen Möbel nicht unnötig einer erhöhten Raumtemperatur oder -feuchtigkeit auszusetzen, wird anschließend die durch das Dämmaterial hindurchgepreßte und nun mit Feuchtigkeit angereicherte Luft wiederum über an anderer Stelle vorhandene oder vorbereitete Dehnfugen oder Bohrungen abgesaugt.

Das Absaugen des mit Feuchtigkeit angereichten Luftstromes erfolgt durch die Saugförderer 3, die in der Kammer K4 der Vorrichtung 1 vorgesehen sind. Zu diesem Zweck werden die Saugförderer 3 ebenfalls über Luftschläuche 12 mit der entsprechenden Dehnfuge oder Bohrung des zu sanierenden Raumes verbunden, wobei die Luftschläuche 12 an den von der Kammer K5 her zugänglichen Saugluft-Anschlußstutzen 13 anschließbar sind.
Auch die Saugförderer 3 in der Kammer K4 sind parallel zueinander geschaltet; während ihre Saug-Eingänge 14 hermetisch dicht mit dem Saugluft-Anschlußstutzen 13 verbunden sind, führen ihre Ausgänge 15 lediglich in das Innere der Kammer K4, von wo sie über die dort vorgesehene Luftöffnung 7 in die Atmosphäre entweichen können.

Wie die Figuren 1 bis 3 zeigen, weisen die einzelnen, den Stromerzeuger 6, die Druckförderer 2, die Saugförderer 3 sowie die Luft-Trockner 4 enthaltenden Kammern K1 bis K4 und auch die mit den Anschlußstutzen 11 und 13 der Verdichter versehene Kammer K5 des Gehäuses 5 jeweils eine Zugangsöffnung 16 auf, die jeweils über eine Tür verschließbar ist und ein Betreten der Kammern K1 bis K5 ermöglicht.

In Figur 2 ist erkennbar, daß die Luftausgänge der Druckförderer 2 und die Lufteingänge der Saugförderer 3 über aufwickelbare Luftschläuche 12 mit der zu entfeuchtenden Dämmschicht oder dem Hohlraum verbindbar sind, deren Wickeltrommeln 17 im Inneren der Kammer K5 am Gehäuse 5 gelagert sind. Aus Figur 2 wird deutlich, daß das Vorrichtungsgehäuse 5 als straßentauglicher zweiachsiger Anhänger ausgebildet ist, der über eine Anhängerkupplung 18 an ein hier nicht weiter dargestelltes Transportfahrzeug angekuppelt werden kann.

Um ein Überdruck in der zu entfeuchtenden Dämmschicht zu vermeiden und um das Fördervolumen der in Betrieb befindlichen Druckförderer 2 an das Fördervolumen der Saugförderer 3 anpassen zu können weisen die einzelnen Verdichter 2 und 3 etwa dasselbe Luftfördervolumen pro Zeiteinheit auf. Durch Inbetriebnahme von nur ein oder zwei Druck- und Saugförderern 2, 3 kann die Leistung der Vorrichtung 1 an die Größe des zu entfeuchtenden Objektes angepaßt werden. Dabei ist eine in Figur 1 und 2 sichtbare Steuerung 19 vorgesehen, die bei einer gewünschten Anzahl in Betrieb zu nehmender Druckförderer 2 die gleiche Anzahl von Saugförderern 3 einschaltet.

Bei der hier dargestellten Vorrichtung 1 sollen die als Luft-Trockner vorgesehenen Kondenstrockungsanlagen eine Gesamtentfeuchtungsleistung von tausend Litern pro Tag bei 85 % RF und 25 ° C haben. Die von den Druckförderern 2 aus der Atmosphäre angesaugte Luft wird durch die Kondenstrocknungsanlagen auf 40 % RF getrocknet, um anschließend als Trockenluft in das zu entfeuchtende Dämmaterial eingedrückt zu werden. In der Kammer K2 stehen als Druckförderer 2 dienende Überdruckanlagen mit einer Gesamtluftförderleistung von 23 cbm/min. zur Verfügung, die parallel zueinander geschaltet sind, so daß je nach Erfordernis alle auf einmal in Funktion genommen werden können oder nur ein Druckförderer oder zwei. Die hier dargestellte Vorrichtung 1 hat somit ein Luftfördervolumen, welches für eine technische Trockung im Dämmschichtbereich bis ca. 70 qm Grundfläche ausreichend ist. Durch das Parallelschalten der Verdichter kann die als Trocknungsmobil ausgebildete Vorrichtung 1 bis zu 300 Meter vom eigentlich auszutrockenen Objekt entfernt aufgestellt werden, wobei diese Distanz ohne weiteres mit Hilfe der Luftschläuche 12 überwunden wird.

Wie Figur 3 zeigt, ist es bei der erfindungsgemäßen Vorrichtung 1 nun möglich, die erforderlichen Maschinen und Vorrichtungs-Aggregate außerhalb des Gebäudes an einer geeigneten Stelle zu plazieren, so daß die oft schwierige Unterbringung der Aggregate innerhalb des Gebäudes an geeigneter Stelle entfällt und die Geräuschentwicklung innerhalb des eventuell noch schallgedämmte Gehäuses so gedämpft werden kann, daß sie die Bewohner oder Benutzer des Gebäudes nicht stört. Dadurch wird die Installation für den Betrieb der Vorrichtung 1 erheblich vereinfacht, weil lediglich das Gehäuse 5 in dem Bereich des zu sanierenden Gebäudes gebracht und die entsprechenden Schlauchleitungen 12 verlegt werden müssen. Da das Gehäuse 5 der Vorrichtung als straßentauglicher Anhänger ausgebildet und auch mit einer Anhängerkupplung 18 versehen ist, kann die Vorrichtung 1 sehr leicht und schnell auch dann zu dem vorgesehenen Aufstellungsort transportiert werden, wenn die Vorrichtung 1 für die Sanierung sehr großer Flächen mit entsprechend starken oder zahlreichen Maschinen und Aggregaten bestückt ist. Durch die Abteilung der Aggregat-Gruppen im Gehäuse 5 mittels der das Gehäuse 5 in Kammern K1 bis K5 unterteilenden Trennwände 20 lassen sich die Gewichtskräfte innerhalb des Gehäuses oder Anhängers bestmöglich verteilen und dennoch ein hoher Luftdurchlaß erzielen, so daß unter Umständen die Leitungen auch verzweigt werden können und trotzdem jeder einzelne Leitungsdrang mit genügend Luft einerseits und auch genügend hohem Druck andererseits beaufschlagt werden kann.
Da die Vorrichtung 1 auch einen eigenen, ebenfalls im Gehäuse 5 vorgesehenen Stromerzeuger 6 hat, kann die Trocknungseinheit auch dort einsetzbar gemacht werden, wo keine genügend hohen Stromstärken zur Verfügung stehen, um die elektrischen Antriebe der Verdichter zu versorgen. Dabei wird der Stromerzeuger 6 mit einem eigenen vorzugsweise als Verbrennungsmotor ausgebildeten Antriebsmotor betrieben.

Somit stellt die Vorrichtung 1 eine mobile Trockungseinheit dar, die außerhalb eines zu sanierenden Gebäudes und somit ohne Platzbedarf im Inneren des Gebäudes und ohne Beeinträchtigung der im Gebäudeinneren befindlichen Einrichtungsgegenstände schnell und einfach aufgestellt werden kann und sogar unabhängig von der Stromversorgung ist.

## Patentansprüche

1. Vorrichtung (1) zum Entfeuchten von unter einer Deckschicht liegenden Dämmschichten oder Hohlräumen, insbesondere bei Böden, Wänden, Decken oder dergleichen Gebäudeteilen, mit zumindest zwei Verdichtern, von denen der eine als Druckförderer (2) zum Einleiten trockener Luft in die Dämmschicht oder den Hohlraum und der andere als Saugförderer (3) zum Absaugen der feuchten Luft aus der Dämmschicht oder dem Hohlraum dient, wobei diese Verdichter in einem gemeinsamen Gehäuse (5) vorgesehen sind, **dadurch gekennzeichnet**, daß wenigstens zwei, in ihrem Luftstrom parallel geschaltete Druckförderer (2) mit entsprechend vielen, ebenfalls parallel geschalteten Luft-Trocknern (4) verbunden sind und daß ebenso viele, wiederum parallel geschaltete Saugförderer (3) vorgesehen sind, wobei die Druckförderer (2), die Saugförderer (3) und auch die Luft-Trockner (4) gegeneinander abgeteilt in voneinander abgeteilten Gehäuse-Kammern (K2 bis K4) des gemeinsamen Gehäuses (5) angeordnet sind und zumindest die Verbindung zwischen den Luft-Trocknern (4) und den Druckförderern (2) von der Umgebung hermetisch abgetrennt ist, und daß jeder der Ausgangsstutzen (8) der Luft-Trockner (4) in die hermetisch dichte Kammer (K2) der Druckförderer (2) führt, die die benötigte Luft aus dieser Kammer (K2) ansaugen.

2. Vorrichtung nach Anspruch 1, dadurch gekennzeichnet, daß ein Stromerzeuger (6) auf oder in dem gemeinsamen Gestell oder Gehäuse (5) zur Stromversorgung der Verdichter (2,3) und gegebenenfalls auch der Luft-Trockner (4) vorgesehen ist.

3. Vorrichtung nach Anspruch 1 oder 2, dadurch gekennzeichnet, daß die Druckförderer (2), die Saugförderer (3), die Luft-Trockner (4) und der Stromerzeuger (6) in einem gemeinsamen, schallgedämmten transportablen Gehäuse (5) untergebracht sind und der Stromerzeuger (6) in einer abgeteilten Gehäuse-Kammer (K1) angeordnet ist.

4. Vorrichtung nach einem der Ansprüche 1 bis 3, dadurch gekennzeichnet, daß die einzelnen Gehäuse-Kammern (K1 bis K5) an der Gehäuseaußenseite angeordnete Zugangsöffnungen (16) aufweisen.

5. Vorrichtung nach einem der Ansprüche 1 bis 4, dadurch gekennzeichnet, daß die Kammer (K3) der Luft-Trockner (4) und die Kammer (K4) der Saugförderer (3) jeweils zumindest eine nach außen führende Luftöffnung (7) aufweisen.

6. Vorrichtung nach einem der Ansprüche 1 bis 5, dadurch gekennzeichnet, daß die Luftausgänge (9) der Druckförderer (2) und die Lufteingänge (14) der Saugförderer (3) über vorzugsweise aufwickelbare Luftschläuche (12) mit der zu entfeuchtenden Dämmschicht oder dem Hohlraum verbindbar sind, und daß zweckmäßigerweise die Wickeltrommeln (17) dieser Schläuche (12) ebenfalls in oder an dem Gehäuse (5) gelagert sind.

7. Vorrichtung nach einem der Ansprüche 1 bis 6, dadurch gekennzeichnet, daß die einzelnen Verdichter (2,3) der Vorrichtung (1) etwa dasselbe Luftfördervolumen pro Zeiteinheit leisten.

8. Vorrichtung nach einem der Ansprüche 1 bis 7, dadurch gekennzeichnet, daß eine Steuerung (19) zumindest für die Verdichter (2,3) vorgesehen ist, die bei einer gewünschten Anzahl in Betrieb zu nehmender Druckförderer (2) oder Saugförderer (3) die gleiche Anzahl von Saug- oder Druckförderern einschaltet.

9. Vorrichtung nach einem der Ansprüche 1 bis 8, dadurch gekennzeichnet, daß das Vorrichtungs-Gehäuse (5) als Straßenfahrzeug, insbesondere als Anhänger ausgebildet ist.

## Claims

1. A device (1) for the dehumidification of covered insulation or cavities, particularly in floors, walls, ceilings or similar elements of construction, including at least two compressors, one serving as a pressure conveyor (2) for introducing dry air into the insulation or cavity and the other serving as a suction conveyor (3) for extracting humid air from the insulation or cavity, said compressors being provided in a common housing (5), **characterized in that** at least two pressure conveyors (2) parallel-connected in their air current are connected to a corresponding number of likewise parallel-connected air driers (4) and that just as many, again parallel-connected suction conveyors (3) are provided, said pressure conveyors (2), said suction conveyors (3) and also said air driers (4) being partitioned off from one another in partitioned compartments (K2 to K4) of the common housing (5) and at least the connection between the air driers (4) and the pressure conveyors (2) is sealed off from the surroundings, and that each of the outlet connections (8) of the air driers (4) leads into the hermetically sealed compartment (K2) of the pressure conveyors (2) which take in the air required from said compartment (K2).

2. A device as claimed in claim 1, characterized in that an electric generator (6) is provided on or in the common stand or housing (5) and serves for the power supply of the compressors (2, 3) and possibly also of the air driers (4).

3. A device as claimed in claim 1 or claim 2, characterized in that the pressure conveyors (2), the suction conveyors (3), the air driers (4) and the electric generator (6) are accommodated in a common, sound-insulated, mobile housing (5) and the electric generator (6) is arranged in a partitioned compartment (K1) of the housing.

4. A device as claimed in any one of claims 1 to 3, characterized in that the individual compartments (K1 to K5) of the housing have access openings (16) arranged at the outside of the housing.

5. A device as claimed in any one of claims 1 to 4, characterized in that the compartment (K3) of the air driers (4) and the compartment (K4) of the suction conveyors (3) in each case have at least one air opening (7) leading outwards.

6. A device as claimed in any one of claims 1 to 5, characterized in that the air outlets (9) of the pressure conveyors (2) and the air inlets (14) of the suction conveyors (3) are connectable to the insulation or cavity to be dehumidified via air hoses (12), preferably ones capable of being wound up, and that the winding drums (17) of said hoses (12) are suitably also mounted in or on the housing (5).

7. An apparatus as claimed in any one of claims 1 to 6, characterized in that the individual compressors (2, 3) of the device (1) have approximately the same capacity per unit of time.

8. A device as claimed in any one of claims 1 to 7, characterized in that a control (19) is provided at least for the compressors (2, 3) and for a wanted number of pressure conveyors (2) or suction conveyors (3) to be put into operation starts the same number of suction or pressure conveyors.

9. A device as claimed in any one of claims 1 to 8, characterized in that the housing (5) of the device takes the form of a road vehicle, particularly a trailer.

## Revendications

1. Dispositif (1) pour déshumidifier des cavités ou couches d'isolation situées sous une couche de recouvrement, notamment pour des planchers, cloisons, plafonds ou autres éléments similaires de bâtiments, avec au moins deux compresseurs dont l'un sert de refouleur (2) pour introduire de l'air sec dans la cavité ou couche d'isolation, et l'autre d'aspirateur (3) pour évacuer l'air humide de la cavité ou couche d'isolation, ces compresseurs étant prévus dans un carter commun (5), **caractérisé** en ce qu'au moins deux refouleurs (2), montés en parallèle quant à leur écoulement d'air, sont reliés à un nombre correspondant de sécheurs d'air (4), eux aussi montés en parallèle, et en ce qu'il est prévu un nombre correspondant d'aspirateurs (3), à nouveau montés en paralléle, les refouleurs (2), les aspirateurs (3) ainsi que les sécheurs d'air (4) étant séparément disposés dans des compartiments (K2 à K4) du carter commun (5) qui sont séparés les uns des autres, et au moins la liaison entre les sécheurs d'air (4) et les refouleurs (2) étant hermétiquement isolée de l'environnement, et en ce que chacun des raccords de sortie (8) des sécheurs d'air (4) mène dans le compartiment hermétiquement étanche (K2) des refouleurs (2), qui aspirent de ce compartiment (K2) l'air nécessaire.

2. Dispositif selon la revendication 1, **caractérisé** en ce qu'un groupe électrogène (6) est prévu, sur le bâti commun ou dans le carter commun (5), pour l'alimentation électrique des compresseurs (2, 3) et éventuellement aussi des sécheurs d'air (4).

3. Dispositif selon la revendication 1 ou 2, **caractérisé** en ce que les refouleurs (2), les aspirateurs (3), les sécheurs d'air (4) et le groupe électrogène (6) sont logés dans un carter commun (5), insonorisé et transportable, et le groupe électrogène (6) est disposé dans un compartiment séparé (K1) du carter.

4. Dispositif selon l'une des revendications 1 à 3, **caractérisé** en ce que les différents compartiments (K1 à K5) du carter présentent des ouvertures d'accès (16) disposées sur le côté extérieur du carter.

5. Dispositif selon l'une des revendications 1 à 4, **caractérisé** en ce que le compartiment (K3) des sécheurs d'air (4) et le compartiment (K4) des aspirateurs (3) présentent chacun au moins une ouverture d'air (7) menant vers l'extérieur.

6. Dispositif selon l'une des revendications 1 à 5, **caractérisé** en ce que les sorties d'air (9) des refouleurs (2) et les entrées d'air (14) des aspirateurs (3) peuvent être reliées par des tuyaux souples (12) de préférence enroulables à la cavité ou couche d'isolation à déshumidifier, et les tambours d'enroulement (17) de ces tuyaux souples (12) sont avantageusement eux aussi montés dans ou sur le carter (5).

7. Dispositif selon l'une des revendications 1 à 6, **caractérisé** en ce que les différents compresseurs (2, 3) du dispositif (1) débitent à peu près le même volume d'air par unité de temps.

8. Dispositif selon l'une des revendications 1 à 7, **caractérisé** en ce qu'est prévu, au moins pour les compresseurs (2, 3), un dispositif de commande (19) qui, pour un nombre souhaité de refouleurs (2) ou d'aspirateurs (3) à faire fonctionner, met en service le même nombre d'aspirateurs ou, selon le cas, de refouleurs.

9. Dispositif selon l'une des revendications 1 à 8, **caractérisé** en ce que le carter (5) du dispositif est conçu comme véhicule routier, notamment comme remorque.
